# EUROPÄISCHE PATENTSCHRIFT

(11) **EP 0 656 518 B1**
(45) Veröffentlichungstag und Bekanntmachung des Hinweises auf die Patenterteilung: **29.01.1997**
(21) Anmeldenummer: 94118693.4
(22) Anmeldetag: 28.11.1994
(51) Int. Cl.: F41A 3/86, F41A 5/04, F41A 25/12

(54) **Schusswaffe mit Rückstossabpufferung, insbesondere Faustfeuerwaffe**
Firearm with recoil buffering, in particular handgun
Arme à feu comportant un amortisseur de recul, en particulier arme à poing

(30) Priorität: 02.12.1993 DE 4341131
(43) Veröffentlichungstag der Anmeldung: 07.06.1995
(73) Patentinhaber: HECKLER & KOCH GMBH, D-78727 Oberndorf (DE)
(72) Erfinder: Weldle, Helmut, D-78727 Oberndorf (DE); Albrecht, Hermann, D-78727 Oberndorf (DE)
(74) Vertreter: von Samson-Himmelstjerna, Friedrich R., Dipl.-Phys.

(56) Entgegenhaltungen:
- EP-A- 0 505 917
- WO-A-86/02153
- CH-A- 494 384
- DE-B- 1 040 420
- DE-C- 182 757
- DE-C- 211 505
- US-A- 2 846 926
- US-A- 4 677 897
- US-A- 4 947 730

## Beschreibung

Die Erfindung betrifft eine Schußwaffe gemäß dem Oberbegriff des Anspruchs 1, insbesondere eine Faustfeuerwaffe, mit folgenden Merkmalen: eine Laufgruppe ist auf oder in einem Rahmen oder Gehäuse im wesentlichen in bzw. entgegen der Schußrichtung beweglich zwischen einem vorderen und einem hinteren Endanschlag gelagert; eine Verschlußgruppe ist - im wesentlichen in der gleichen Richtung wie die Laufgruppe - zwischen einer vorderen Schließlage und einer hinteren Öffnungslage beweglich, wobei sie sich aus ihrer Schließlage gegen die Wirkung einer Schließfederanordnung in ihrer Öffnungslage bewegt und am Ende ihrer Rücklaufbewegung gegen den Rahmen, das Gehäuse oder ein dagegen abgestütztes Teil anschlägt; und eine Pufferfederanordnung spannt die Laufgruppe in Richtung ihres vorderen Endanschlages vor und puffert deren Auflaufen gegen ihren hinteren Endanschlag ab (gattungsgemäße Schußwaffe).

Eine derartige Schußwaffe ist bereits aus der DE 41 09 777 C2 - entspricht EP92 104 723.9-2399 - (HECKLER & KOCH) bekannt.

Im übrigen wird zum allgemeinen Stand der Technik noch die US 4 201 113 (SEECAMP) genannt.

In der nachfolgenden Beschreibung beziehen sich räumliche Begriffe wie "unten", "oben", "hinten", "vorne" auf die normale Schußlage der Waffe mit waagerechter Seelenachse, wobei die Schußrichtung nach "vorne" weist.

Bei Handfeuerwaffen wird grundsätzlich angestrebt, den beim Schuß von der Waffe auf den Schützen übertragenen Rückstoß möglichst gering zu halten. Insbesondere sollte der Rückstoß so gering sein, daß er keine Abwehrreaktionen des Schützen gegen den Schuß auslöst. Keinesfalls darf sich aus dem Rückstoß eine gesundheitliche Gefahr für den Schützen ergeben. Bei halbautomatischen oder gar vollautomatischen Selbstladewaffen sollte der Rückstoß besonders gering sein, damit die nach Abgeben eines Schusses sogleich wieder schußbereite oder sogar weiterfeuernde Waffe nicht zu sehr aus der Richtung kommt.

Beim Einsatz einer Selbstlade-Schußwaffe, beim Training für diesen Einsatz und bei verschiedenen Schießsport-Disziplinen kommt es oft darauf an, möglichst rasch auf ein Ziel anzuschlagen und eine Anzahl von Schüssen in kurzer Zeit abzugeben. Das anfängliche Richten der Waffe vor dem ersten Schuß und das erneute Richten nach jedem Schuß dürfen also nur kurze Zeit erfordern.

Zwar kann eine sehr leichte Waffe besonders rasch und mühelos gehandhabt werden; sie setzt aber dem Rückstoß eine nur geringe Masse entgegen und prellt deshalb nach jedem Schuß weit aus dem Ziel. Eine schwere Waffe mildert zwar den Rückstoß; das Richten einer solchen Waffe ist aber, besonders vor dem ersten Schuß, schwierig und damit zeitraubend.

Bei verriegelten, rückstoßbetriebenen Selbstladewaffen ist der Lauf mit dem Verschluß vor dem Abschuß verriegelt. Beim Abschuß bewegt sich die Lauf-Verschluß-Gruppe nach hinten (Impulserhaltungs-Gesetz). Im Verlauf dieser Rücklaufbewegung öffnet zunächst die Verriegelung; der Lauf und der Verschluß bewegen sich danach getrennt voneinander weiter nach hinten. Sodann läuft zunächst der Lauf gegen einen Anschlag, in aller Regel das Waffengehäuse oder der Waffenrahmen. Zuletzt läuft der - gegen den Widerstand einer Vorholfeder - weiter nach hinten bewegte Verschluß ebenfalls gegen einen Anschlag, der in der Regel ebenfalls das Waffengehäuse oder der Waffenrahmen ist und den Endpunkt des Verschlußrücklaufes bildet.

Der Lauf und die ihm zugeordneten, mit ihm bewegten Elemente, im folgenden auch Laufgruppe genannt, üben beim Auflaufen auf den Rahmen einen Impuls auf letzteren aus. Dieser gibt den Impuls als Rückstoß an den Schützen weiter. Der Verschluß und die ihm zugeordneten, mit ihm bewegten Elemente, im folgenden Verschlußgruppe genannt, wirken während ihres Rücklaufes zunehmend auf die Vorholfeder ein. Deren Abstützkraft gegen den Rahmen wird vom Schützen ebenfalls als Rückstoß empfunden. Schließlich läuft die Verschlußgruppe auf den Rahmen auf und überträgt dabei einen erneuten Impuls auf letzteren. Dieser überträgt den Impuls wiederum als Rückstoß auf den Schützen.

Der Aufprall der Verschlußgruppe gegen den Rahmen liefert den Hauptanteil des Rückstoßes. Um diesen Rückstoß zu mildern, ist es bekannt, am Ende des Verschluß-Rücklaufes eine Pufferfeder vorzusehen, die letztlich die Dauer des Auflaufens verlängert und damit den Impuls verkleinert. Diese Möglichkeit kann aber gerade bei Faustfeuerwaffen nicht genutzt werden. Sie würde nämlich zu einer Verlängerung des Verschlußrücklaufes führen, die erheblich über das für den Nachladevorgang erforderliche Maß hinausgeht. Gleichzeitig würden sich auch die Abmessungen der Waffe verlängern, die aber bekanntlich so gering wie mögich gehalten werden sollen. Schließlich führt eine solche Abpufferung zu einer unerwünschten Gewichtszunahme.

Die eingangs genannte Druckschrift (DE 41 09 777 C2) löst das zuletzt angesprochene Problem. Sie mindert den Aufprall der Laufgruppe gegen den Rahmen zwar mittels einer Pufferfeder. Die hierdurch erforderliche Pufferstrecke verlängert aber nicht den Lauf. Gemäß dieser Druckschrift stößt der Lauf bei der Abpufferbewegung mit seinem hinteren Ende in den Raum über dem Magazinschacht hinein, ohne jedoch das Nachführen der in diesem Raum befindlichen obersten Patrone zu behindern. Der Lauf wird nämlich von der Pufferfeder wieder nach vorne bewegt, bevor der Verschluß seinen vollen Rücklauf zurückgelegt hat (vgl. in der genannten Druckschrift: Spalte 4, Zeile 67 bis Spalte 5, Zeile 3; Spalte 7, Zeile 62 bis Spalte 8, Zeile 61; Anspruch 17).

Damit aber schienen die prinzipiellen Möglichkeiten zum Mindern des Rückstoßes ausgeschöpft zu sein.

Dennoch gelingt es der Erfindung, den Rückstoß unter den oben umrissenen Bedingungen noch weiter und merklich zu verringern. Hierzu weist die einleitend genannte, gattungsgemäße Schußwaffe folgende zusätzliche Merkmale auf: die Schließfederanordnung und die Pufferfederanordnung sind so aufeinander abgestimmt, daß einerseits das Anschlagen der Verschlußgruppe gegen den Rahmen, das Gehäuse oder das dagegen abgestützte Teil und andererseits das Auflaufen der Laufgruppe gegen den vorderen Endanschlag im wesentlichen gleichzeitig erfolgen (Kennzeichen des Anspruchs 1).

Hierbei sind, konträr zum Stand der Technik, die Federcharakteristiken der Pufferfeder und der Schließfeder so aufeinander abgestimmt, daß die Laufgruppe infolge der Wirkung der Pufferfeder und die Verschlußgruppe infolge der Wirkung der Schließfeder im wesentlichen gleichzeitig auf ihre jeweiligen Endanschläge auftreffen; die Laufgruppe also ihren vorderen Endanschlag so exakt wie möglich zu demjenigen Zeitpunkt erreicht, zu dem die Verschlußgruppe das Ende ihres Verschlußrücklaufes erreicht. Somit wird der nach hinten gerichtete Impuls der Verschlußgruppe gegen das Gehäuse, den Rahmen, das Griffstück oder ein dagegen abgestütztes Teil gemindert durch den gleichzeitigen, aber entgegengesetzt gerichteten, Impuls der Laufgruppe gegen den vorderen Endanschlag. Der rückwärts gerichtete Impuls der Verschlußgruppe, welcher den wesentlichen Anteil des vom Schützen als störend empfundenen Rückstoßes liefert, wird also durch den Gegenimpuls der heftig nach vorne ausschlagenden Laufgruppe deutlich gemindert.

Die erfindungsgemäße Waffe kann eine Selbstladewaffe sein, bei welcher die Rücklaufbewegung des Verschlusses schon bei seinem Öffnen dazu genutzt wird, den Nachlademechanismus zu betätigen (etwa bei einem Gurt-Nachführmechanismus), oder bei welcher die Rücklaufbewegung vom Nachlademechanismus gehemmt wird (etwa durch die Reibung einer gegen den Verschluß anliegenden Patrone). Bei einer derartigen Waffe werden vorteilhafterweise die Charakteristika von Puffer- und Schließfeder auf einen solchen Schußvorgang abgestimmt, bei dem auch ein Nachladevorgang stattfindet. Auf den letzten Schuß, also den Schußvorgang, bei dem kein Nachladen mehr stattfindet, also etwa keine oder nur eine geringe Hemmung der Verschlußbewegung auftritt, sind die beiden Federn dann nicht mehr genau abgestimmt. Nur bei diesem letzten Schuß findet dann eine geringere Rückstoßkompensation statt (Anspruch 3).

Ferner ist die Verwendung eines Gehäuses, Rahmens oder Griffstücks oder dagegen abgestützten Teiles aus Kunststoff oder faserverstärktem Kunststoff besonders vorteilhaft; zum einen, weil der erfindungsgemäß verringerte Rückstoß den Gebrauch einer leichteren Waffe ermöglicht, zum anderen, weil die für Kunststoffmaterial eigentümliche Hysterese mindestens teilweise eine unsaubere Abstimmung der Federcharakteristika und eine damit einhergehende zeitliche Versetzung der einander entgegengerichteten Impulsabgaben kompensiert (Anspruch 4).

Weitere bevorzugte Ausbildungen der Erfindung sind den weiteren Ansprüchen entnehmbar.

Hierbei ist es besonders vorteilhaft, wenn die Federführungsstange für die Schließfeder in die Laufgruppe mit einbezogen ist, zusammen mit dieser die Entriegelungsbewegung durchführt und einen Flansch oder eine Buchse trägt, der bzw. die den Anschlag für die Verschlußgruppe bildet; letztere schlägt am Ende ihres Rücklaufes von vorne gegen diese Buchse zu dem Zeitpunkt, zu dem die Buchse zusammen mit der Laufgruppe möglichst ihre maximale Geschwindigkeit nach vorne erreicht haben. Letzteres ist regelmäßig dann der Fall, wenn die Laufgruppe auch ihren vorderen Endanschlag erreicht.

Wie Versuche ergeben haben, wurde eine erfindungsgemäße Pistole mit Kunststoffgriffstück für die Patrone 9 mm Parabellum dimensioniert, allerdings ohne die erfindungsgemäße Federabstimmung; nachfolgend wurde diese Pistole mit der im wesentlichen gleichen Auslegung für die erheblich stärkere Patrone 10 mm Auto hergestellt, jedoch unter Anwendung der erfindungsgemßen Federabstimmung. Dauerversuche haben ergeben, daß die erfindungsgemäße Ausführung für die stärkere Patrone keinen spürbar stärkeren Rückstoß aufwies als die herkömmliche Ausführung für die schwächere Patrone; bei der Ausführung für die stärkere Patrone traten keinerlei Festigkeitsprobleme auf, obwohl das Griffstück dieser Waffe nur für die schwächere Patrone ausgelegt war.

Der Gegenstand der Erfindung wird nachfolgend an Hand von Beispielen und der beigefügten, schematischen Zeichnung noch näher erläutert.

Die Figuren und die zugehörige Figurenbeschreibung unterscheiden sich von denen der eingangs genannten DE 41 09 777 C2 (HECKLER & KOCH) nur durch die im wesentlichen gegenseitige Abstimmung der Charakteristika der Pufferfeder und der Schließfeder.

Es wird daher ausdrücklich darauf hingewiesen, daß erfindungsgemäß die Schließfeder 16 und die Pufferfeder 66 so aufeinander abgestimmt sind, daß die Verschlußgruppe 6, 32 ihre hinterste Lage dann erreicht (Fig. 3d), wenn der zur Laufgruppe 2, 36 gehörende Federführungsstab 36, seine vorderste Lage erreicht und mit seiner Buchse 64 gegen das Verschlußteil 32 von hinten her anschlägt.

Da die Wirkungsweise der gattungsbildenden und auch erfindungsgemäßen Ausführung in Gegenüberstellung zum Stand der Technik am besten ersichtlich wird, ist auch der allgemeinere Stand der Technik in der Zeichnung dargestellt.

In der Zeichnung zeigen:
- Fig. 1a bis 1c: ein bekanntes Colt-Browning-System mit Steuerkurve und Steuerbolzen in unterschiedlichen Betriebszuständen;
- Fig. 2a bis 2c: ein weiteres bekanntes System mit einer Laufkettensteuerung in unterschiedlichen Betriebszuständen;
- Fig. 3a: einen Vertikalschnitt durch ein erstes Ausführungsbeispiel, an dem die Erfindung Anwendung finden kann, in der Feuerbereitschaftslage;
- Fig. 3b bis 3e: weitere Betriebszustände des Ausführungsbeispiels der Fig. 3a; und
- Fig. 4: ein weiteres Ausführungsbeispiel in einem der Fig. 3d entsprechenden Betriebszustand.

Zum besseren Verständnis der Erfindung werden bekannte Pistolen vom Colt-Browning-Typ in den Fig. 1 und 2 dargestellt. Bei diesen Waffen handelt es sich um sogenannte verriegelte Selbstladepistolen.

In der Feuerbereitschaftsstellung liegt ein schwenkbares Rohr, im folgenden Lauf 2 genannt, an einem Stoßboden 4 eines Verschlußteiles 6 an. Der als Patronenlager ausgebildete hintere Laufabschnitt 8 besitzt an seiner Oberseite Verriegelungswarzen 10, die in entsprechenden Nuten des Verschlußteiles 6 eingreifen und den Lauf 2 vor dem Schuß starr mit dem Verschlußteil 6 verbinden.

Im übrigen weisen derartige Pistolen ein Griffstück 12 auf, dessen (hier nicht gezeigter) Handgriff regelmäßig einen Magazinschacht zur Aufnahme eines auswechselbaren Magazines umgibt. Das Verschlußteil 6 ist auf dem Griffstück 12 verschieblich gelagert. Bei Abgabe eines Schusses wird das Geschoss in Vorwärtsrichtung beschleunigt. In Übereinstimmung mit dem Impulserhaltungsgesetz entsteht dabei der bekannte Rückstoß, der den Lauf 2 mitsamt dem Verschlußteil 6 nach hinten treibt. Das Verschlußteil 6 führt dann in Längsrichtung eine Rücklauf- oder Öffnungsbewegung von der Feuerbereitschaftslage zu einem gehäusefesten Verschluß-Anschlag 14 durch, und zwar gegen die Wirkung einer unterhalb und im wesentlichen parallel zum Lauf 2 angeordneten Verschlußfeder 16.

In Fig. 1 trägt der hintere Laufabschnitt 8 an seiner Unterseite einen Laufansatz 18 mit einer Steuerkurve, die sich im wesentlichen aus einer Entriegelungskurve 20 und einer Verriegelungskurve 22 zusammensetzt.

Beim Schuß legen der Lauf 2 und das Verschlußteil 6 gemeinsam den Weg s zurück. Danach wird der Lauf 2 unter Mitwirkung eines mit der Entriegelungskurve 20 in Eingriff kommenden gehäusefesten Steuerbolzens 24 (Fig. 1) oder durch die Wirkung von Kettengliedern 26 (Fig. 2) außer Eingriff mit dem Verschlußteil 6 gebracht. Das Verschlußteil 6 läuft danach bis zu seinem gehäusefesten Verschluß-Anschlag 14 allein weiter, kehrt um und wird von der Verschlußfeder 16 wieder nach vorne beschleunigt, führt also eine Vorlauf- bzw. Schließbewegung durch.

Während dieses Verschlußvorlaufes wird eine neue Patrone aus dem Magazin dem Patronenlager des Laufs 2 zugeführt.

Danach wird der Lauf 2 über die geschilderten Steuerelemente nach oben geschwenkt und in erneute Verriegelung mit dem Verschlußteil 6 gebracht. Im Anschluß daran gleiten der Lauf 2 und das Verschlußteil 6 zusammen nach vorne, bis der Laufansatz 18 an einem gehäusefesten Querbolzen 28 anschlägt und der Lauf 2 samt dem Verschlußteil 6 in der Feuerbereitschaftslage zum Stillstand kommt.

Nach Zünden der Patrone wiederholt sich der beschriebene Vorgang von neuem.

Es gibt eine sehr große Anzahl konstruktiver Varianten des vorstehend beschriebenen Colt-Browning-Systems; übereinstimmend ist allen Varianten ein Lauf, der bei seiner mit dem Verschlußteil gemeinsamen Rückwärtsbewegung mindestes mit seinem hinteren Abschnitt nach unten schwenkt und dabei das Verschlußteil freigibt.

Die in den Fig. 3a bis 3e dargestellten Ausführungsbeispiele gehen von dem in Fig. 1 wiedergegebenen Colt-Browning-System aus, bedienen sich also einiger dort bereits beschriebener funktionsgleicher oder funktionsähnlicher Elemente. Insoweit wird zur Vermeidung von Wiederholungen ergänzend auf Fig. 1 verwiesen. Im übrigen tragen funktionsgleiche oder funktionsähnliche Elemente in sämtlichen Zeichnungen regelmäßig dieselben Bezugszeichen.

Die in Fig. 3a dargestellte Selbstladepistole weist die bereits beschriebene Verriegelung nach dem Colt-Browning System auf und hat als Hauptteile das Griffstück 12, das bewegliche Verschlußteil 6 und den schwenkbaren Lauf 2. Der Lauf 2 sitzt in einem im Verschlußteil 6 ausgesparten Hohlraum und durchsetzt mündungsseitig eine Führungsbohrung 30 im vorderen Ende 32 des Verschlußteiles 6. Der hintere, als Patronenlager ausgebildete Laufabschnitt 8 liegt mit seinem rückwärtigen Ende am Stoßboden 4 und mit einer an seinem vorderen Ende ausgebildeten Schulter an einer Anlage 34 des Verschlußteils 6 an.

Im Griffstück 12 ist unterhalb des Laufes 2 und parallel zu diesem eine Federführungsstange 36 längsverschieblich angeordnet. Deren vorderes Ende durchsetzt eine Führungsbohrung 38 im mündungsseitigen Verschlußteilende 32. Die Verschlußfeder 16 sitzt auf der Federführungsstange 36 und stützt sich mit ihrem vorderen Ende gegen das vordere Verschlußteilende 32 und mit ihrem hinteren Ende gegen ein gehäusefestes Lagerteil 40 ab. Es ist ersichtlich, daß die Verschlußfeder 16 danach trachtet, das Verschlußteil 6 in die Schußbereitschaftsstellung zu bewegen; ferner, daß sie bei der Rücklauf- bzw. Öffnungsbewegung des Verschlußteils 6 zusammengedrückt wird.

Das hintere Ende der Federführungsstange 36 stützt sich mit seiner Unterseite auf der Oberfläche des Lagerteiles 40 ab und kann auf diesem eine begrenzte Strecke hin- und hergleiten. Eine längliche, im wesentliche trogförmige Aussparung 42 in der Unterseite des hinteren Federführungsstangenendes begrenzt im Verein mit einem gehäusefesten Querbolzen 44 beidseitig die Längsverschieblichkeit der Federführungsstange 36. Der Boden 46 der Aussparung 42 bildet eine Führungsfläche, welche durch die vordere und die hintere Seitenwand der Aussparung 42 begrenzt ist. Die vordere Seitenwand wird im folgenden auch hinterer Endanschlag 48 genannt, - hinterer Endanschlag deshalb, weil er die nach hinten gerichtete Rücklaufbewegung der Federführungsstange 36 und damit des Laufes 2 begrenzt. Die hintere Seitenwand wird aus analogen Überlegungen vorderer Endanschlag 50 genannt. Nahe dem vorderen Endanschlag 50 weist der Boden 46 eine flache Vertiefung 52 auf, welche der Peripherie des Querbolzens 44 genau angepaßt ist. Die Vertiefung 52 dient der Lagestabilisierung der Federführungsstange 36 und des Querbolzens 44 in verschiedenen Betriebszuständen der Schußwaffe, insbesondere im Feuerbereitschaftszustand.

Das hintere Ende der Federführungsstange 36 weist auf seiner Oberseite, also der dem Lauf 2 zugewandten Seite, einen mit einem Steuerprofil versehenen Lauf-Anschlag 54 auf. Der ihm zugewandte Lauf-Ansatz 18 ist mit einem hierzu komplementären Steuerprofil versehen. Die beiden Steuerprofile führen gemeinsam zu einer Kurvensteuerung nach dem Colt-Browning-Prinzip. Hierzu weist der Lauf-Ansatz 18 einen Fortsatz 56 in Form eines halben Schwalbenschwanzes auf, dessen hintere Fläche die Entriegelungschräge 20 bildet. Werden der Lauf 2 und das Verschlußteil 6 vom Rückstoß nach hinten getrieben, dann gleitet die Entriegelungsschräge 20 des Fortsatzes 56 längs einer zu ihr komplementären Entriegelungsschräge 20' des Lauf-Anschlages 54 nach unten in eine im Laufanschlag 54 vorgesehene weitere Aussparung 58. Hierdurch wird der Lauf 2 in bekannter Weise vom Verschlußteil 6 entriegelt. Entriegelte Stellungen sind in den Fig. 3b bis 3e zu sehen.

Der Lauf-Ansatz 18 weist einen gegenüber dem Fortsatz 56 nach hinten versetzten weiteren Fortsatz 59 mit der Verriegelungsschräge 22 auf. Die Verriegelungsschräge 22 und die Entriegelungsschräge 20 liegen im wesentlichen parallel zueinander und begrenzen eine schräg verlaufende Nut. Die Verriegelungsschräge 22 des Fortsatzes 59 wirkt mit einer Verriegelungsschräge 22' auf der rückwärtigen Stirnfläche des Lauf-Anschlages 54 zusammen. Im entriegelten Zustand (Fig. 3b bis 3e) sitzt der von den Ent- und Verriegelungsschrägen 20' und 22' begrenzte Steg des Lauf-Anschlages 54 in der og Nut (zwischen den Ent- und Verriegelungsschrägen 20 und 22) des Lauf-Ansatzes 18.

Wenn das Verschlußteil 6 bei seiner Vorlauf- bzw. Schließbewegung den Lauf 2 wieder in die Feuerbereitschaftsstellung schiebt, dann gleiten die beiden Verriegelungsschrägen 22 und 22' übereinander und schieben hierdurch den Lauf 2 wieder nach oben in seine verriegelte Stellung. In dieser Stellung ruht die freie Endfläche des Fortsatzes 59 auf der ihr zugewandten Stegfläche des Lauf-Anschlages 54. Gleichzeitig liegt das vordere Ende des Fortsatzes 56 an einer korrespondierenden Begrenzungsfläche der Aussparung 58 an.

Gemäß den Fig. 3a - 3e befindet sich in der Federführungsstange 36 ein Langloch 60. In diesem Langloch ist längsverschiebbar ein Stiftbolzen 62 gelagert. Der Stiftbolzen 62 durchsetzt eine auf der Federführungsstange 36 verschieblich aufgeschobene Buchse 64 und steht mit dieser in formschlüssiger Verbindung. Die Buchse 64 unterliegt der Kraft einer Pufferfeder 66, die sich mit ihrem vorderen Ende gegen die Buchse 64 abstützt. Mit ihrem hinteren Ende stützt sich die Pufferfeder 66, ebenso wie die Verschlußfeder 16, gegen das gehäusefeste Lagerteil 40 ab. Die Pufferfeder 66 belastet die Buchse 64 so, daß der Stiftbolzen 62 gegen das vordere Ende des Langloches 60 anliegt. Hierdurch steht auch die Federführungsstange 36 unter einer Vorspannung, wird jedoch an einer Vorwärtsbewegung dadurch gehindert, daß ihr vorderer Endanschlag 50 am Querbolzen 44 anliegt.

Auch der Lauf 2 und das mit ihm verriegelte Verschlußteil 6 können sich aus dieser Lage nicht unter der Wirkung der Verschlußfeder 16 nach vorne bewegen. Die vordere Fläche des Lauf-Fortsatzes 56 liegt nämlich gegen die vordere Begrenzungsfläche der Federführungsstangen-Aussparung 58 an.

Im dargestellten Ausführungsbeispiel umgibt die Verschlußfeder 16 die Pufferfeder 66 und die Buchse 64. Dabei dient die vordere Stirnfläche der Buchse 64 als rückwärtiger Verschluß-Anschlag, also als Anschlag, gegen den das vordere Verschlußteilende 32 beim Rücklauf des Verschlusses 6 aufläuft.

Grundsätzlich könnte die Pufferfeder auch zwischen dem Griffstück 12 und dem hinteren freien Ende der Federführungsstange 36 angeordnet sein und ein rückwärtiger Verschluß-Anschlag auf der Federführungsstange 36 sitzen, etwa in Höhe der Buchse 64.

Die Wirkungsweise der gezeigten verriegelten Selbstladepistole wird nun anhand der Fig. 3a bis 3e beschrieben. Aus Gründen einer besseren Übersichtlichkeit sind dabei in den Fig. 3b bis 3e nur noch die dort direkt angesprochenen Bezugszeichen eingetragen.

Fig. 3a zeigt die Pistole in der verriegelten Feuerbereitschaftslage. Die Entriegelungsschräge 20 am Lauf-Ansatz 18 ist hierbei gegenüber der Entriegelungsschräge 20' am Lauf-Anschlag 54 um die Verriegelungsstrecke nach vorne versetzt, also um jene Strecke, die der Lauf 2 und das Verschlußteil 6 beim Entriegelungsvorgang gemeinsam zurücklegen.

Wird jetzt abgefeuert, dann bewegen sich der Lauf 2 und das Verschlußteil 6 gemeinsam nach hinten, bis die beiden Entriegelungsschrägen 20 und 20' in gegenseitigen Eingriff gelangen, die Entriegelungsschräge 20 daraufhin an der Entriegelungsschräge 20' nach unten gleitet und schließlich der Fortsatz 56 voll im Lauf-Anschlag 54 anliegt. Die Kippbewegung, die der Lauf 2 in dieser Phase durchgeführt hat, reicht aus, um den Eingriff an der Anlage 34 zwischen dem hinteren Laufabschnitt 8 und dem Verschlußteil 6 zu lösen (Fig. 3b).

Das Verschlußteil 6 kann sich nun unabhängig vom Lauf 2 weiter nach hinten bewegen, also seine Öffnungsbewegung fortsetzen, wobei es sich mit seinem vorderen, d.h. mündungsseitigen Ende 32 auf der Verschlußfeder 16 abstützt (Fig. 3c).

Während sich das Verschlußteil 6 nach hinten bewegt, nimmt der ebenfalls noch in Bewegung befindliche und mittlerweile mit der Federführungsstange 36 verhakte Lauf 2 die Federführungsstange 36 mit nach hinten, und zwar gegen die Wirkung der Pufferfeder 66. Dabei löst sich der Stabilisierungseingriff zwischen dem Querbolzen 44 und der Vertiefung 52. Der flache Boden 46 der länglichen Aussparung 42 gelangt auf den Querbolzen 44 und gleitet über diesen hinweg nach hinten. Hierbei wird die Pufferfeder 66 weiter zusammengedrückt.

In dieser Phase fängt der gepufferte Lauf-Anschlag 54 den Lauf-Ansatz 18 weich auf. Diese weiche Auffangphase dauert höchstens so lange an, bis maximal der hintere Endanschlag 48 der Aussparung 42 gegen den Querbolzen 44 aufläuft. Die Federführungsstange 36 ist dann gegen die Kraft der Pufferfeder 66 maximal um den Betrag der länglichen Aussparung 42 nach hinten bewegt worden. Gleichzeitig ist die Pufferfeder 66 entsprechend zusammengedrückt worden. Die Federführungsstange 36 und der mit ihr verhakte Lauf 2 sind zum Stillstand gekommen. Das Verschlußteil 6 setzt jedoch seine Rücklaufbewegung fort.

Die Pufferfeder 66 drückt nun die Federführungsstange 36 (über die Buchse 64 und den mit ihr kraftschlüssig verbundenen quer verlaufenden Stiftbolzen 62) wieder nach vorne (Fig. 3d). Der Boden 46 der länglichen Aussparung 42 gleitet nun in Vorwärtsrichtung über den Querbolzen 44. Hierbei nimmt der mit dem Lauf-Ansatz 18 verhakte Lauf-Anschlag 54 der Federführungsstange 36 den Lauf 2 wieder mit nach vorne. Diese Vorlaufbewegung der die Federführungsstange 36 samt Lauf-Anschlag 54 und den Lauf 2 samt Lauf-Ansatz 18 enthaltenden Laufgruppe dauert solange an, bis der vordere Endanschlag 50 und die Vertiefung 52 am Querbolzen 44 anschlagen. Zu diesem Zeitpunkt schlägt auch die zurücklaufende Verschlußgruppe mit ihrem mündungsseitigen Ende 32 gegen die vordere Stirnfläche des Verschluß-Anschlages, d.h. der Buchse 64 an. Auch die Verschlußgruppe hat damit ihre hintere Endlage erreicht.

Aus Fig. 3d ist weiterhin ersichtlich, daß der Lauf 2 mittlerweile so stark abgekippt ist, daß der Lauf-Ansatz 18 auf dem hinteren Ende der Federführungsstange 36 anliegt, und der Querbolzen 44 und die Vertiefung 52 sicher in ihren wechselseitigen Stabilisierungseingriff liegen.

Die Buchse 64 befindet sich dabei in ihrer vordersten Lage (Fig. 3d), die durch den Eingriff des Stiftbolzens 62 im Langloch 60 festgelegt ist, d.h. der Stiftbolzen 62 liegt gegen das vordere Ende des Langloches 60 an.

Sollte die wechselseitige Abstimmung zwischen Pufferfeder 66 und Verschlußfeder 16 nicht so exakt erfolgt sein, daß die Verschlußgruppe bei ihrem Aufprall auf die Buchse 64 ihre hintere Endlage vollständig erreicht hat, wirkt die Pufferfeder 66 erneut als Dämpfungsfeder, nunmehr gemeinsam mit der Verschlußfeder 16: das vordere Verschlußteilende 32 drückt die Buchse 64 gegen die Kraft der Pufferfeder 66 noch ein Stück zurück, maximal soweit nach hinten, wie dies durch den Eingriff zwischen Stiftbolzen 62 und Langloch 60 möglich ist (Fig. 3e). Die Federführungsstange 36 bleibt hierbei in ihrer durch den Stabilisierungseingriff festgelegten und mit dem Lauf 2 verhakten Stellung stehen. - Der vorstehend geschilderte Fall kann beispielsweise dann auftreten, wenn eine andere Munition verwendet wurde als diejenige, welche eigentlich für die Schußwaffe vorgesehen ist und demgemäß auch bei der Federabstimmung berücksichtigt wurde. Unterschiedliche Kaliber bedingen in der Regel auch unterschiedliche Federabstimmungen, was beispielsweise durch Austausch wenigstens einer der beiden Federn gegen eine andere Feder erfolgen kann.

Das Verschlußteil 6 strebt nach Erreichen seiner hinteren Endlage wieder in seine vordere Ausgangslage zurück, getrieben von der Verschlußfeder 16; ggf., d.h. bei einem Fehler in der Federabstimmung, anfangs auch noch zusätzlich getrieben von der Pufferfeder 66. Das Verschlußteil 6 nimmt nun bei seiner Schließbewegung die oberste Patrone aus dem Magazin (beide sind in die Figuren nicht eingezeichnet) mit und führt sie in das Patronenlager im hinteren Laufabschnitt 8 ein.

Sobald der Stoßboden 4 den Lauf 2 wieder erreicht hat, schiebt er ihn um die Verriegelungsstreke über die Verriegelungsschrägen 22 (am Fortsatz 59 des Lauf-Ansatzes 18) und 22' (am Lauf-Anschlag 54) nach oben und nach vorne, und zwar so lange, bis die vordere Stirnfläche des Fortsatzes 56 gegen die vordere Begrenzungswand der oberen Aussparung 58 (im hinteren Abschnitt der Federführungsstange 36) anschlägt. Das dem Lauf-Anschlag 54 zugewandte freie Ende des pyramidenstumpfartigen Forsatzes 59 sitzt in dieser Lage satt auf dem ihm zugewandten freien Flächenabschnitt des Lauf-Anschlages 54 auf. Es ist somit gewährleistet, daß der Lauf 2 relativ zu der auf dem Verschlußteil 6 sitzenden Visiereinrichtung stets die gleiche Lage einnimmt. Die Feuerbereitschaftsstellung ist wieder hergestellt (Fig. 3a).

Die beschriebene Selbstladepistole kann in Einzelheiten im Rahmen der Erfindung abgeändert werden. So müssen die Führungsflächen und Anschlagflächen nicht unbedingt an der Unterseite des Laufes ausgebildet sein. Sie können auch Nuten bzw. Stege beiderseits des Laufes sein. Ebenso können die Funktionen der Aussparung 42, des als Führungsfläche dienenden Bodens 46, des Querbolzens 44 und der Vertiefung 52 von Steuerkurven wahrgenommen werden, die beiderseits des Laufes an diesem, am Griffstück und/oder am Verschlußteil ausgebildet sein können.

Nach Fig. 4 kann das Ausführungsbeispiel der Fig. 3 dadurch modifiziert werden, daß die Buchse 64' fest mit der Federführungsstange 36 verbunden ist, das Langloch 60 des vorangegangenen Ausführungsbeispiels also entfällt. Das Ausführungsbeispiel der Fig. 4 ist nur in einem Betriebszustand dargestellt, nämlich in demjenigen, in dem es vom Ausführungsbeispiel der Fig. 3 abweicht. Dieser Zustand entspricht dem Betriebszustand der Fig. 3d.

## Patentansprüche

1. Schußwaffe, mit
a) einer Laufgruppe (2, 18, 36, 54), die auf oder in einem Rahmen oder Gehäuse (12) im wesentlichen in bzw. entgegen der Schußrichtung beweglich zwischen einem vorderen Endanschlag (50) und einem hinteren Endanschlag (48) gelagert ist,
b) einer Verschlußgruppe (6, 32), die - im wesentlichen in der gleichen Richtung wie die Laufgruppe (2, 18, 36, 54) - zwischen einer vorderen Schließlage und einer hinteren Öffnungslage beweglich ist, wobei sie sich aus ihrer Schließlage gegen die Wirkung einer Schließfederanordnung (16) in ihre Öffnungslage bewegt und am Ende ihrer Rücklaufbewegung gegen den Rahmen, das Gehäuse (12) oder ein dagegen abgestütztes Teil (64; 64') anschlägt, und
c) einer Pufferfederanordnung (66), welche die Laufgruppe (2, 18, 36, 54) in Richtung des vorderen Endanschlages (50) vorspannt und deren Auflaufen gegen den hinteren Endanschlag (48) abpuffert,
dadurch gekennzeichnet, daß
d) die Federkarakteristiken der Schließfederanordnung (16) und der Pufferfederanordnung (66) so aufeinander abgestimmt sind, daß, wenn die Schußwaffe abgefeuert wird,
- das Anschlagen der Verschlußgruppe (6) gegen den Rahmen, das Gehäuse (12) oder das dagegen abgestützte Teil (64; 64') und
- das Auflaufen der Laufgruppe (2, 18, 36, 54) gegen den vorderen Endanschlag (50)
so gleichzeitig erfolgen, daß der beim Anschlagen der Verschlußgruppe ausgeübte Impuls um den beim Anschlagen der Laufgruppe ausgeübten Impuls gemindert wird.

2. Schußwaffe nach Anspruch 1, dadurch gekennzeichnet, daß die Verschlußgruppe (6, 32) in ihrer Schließlage mit der Laufgruppe (2, 18, 36, 54) verriegelt ist.

3. Schußwaffe nach Anspruch 1 oder 2, wobei die Schußwaffe als Selbstladewaffe ausgebildet ist und hierzu einen von der Verschlußgruppe (6, 32) betriebenen Nachlademechanismus aufweist, dadurch gekennzeichnet, daß die Schließfederanordnung (16) und die Pufferfederanordnung (66) unter Berücksichtigung der Einwirkung des Nachlademechanismus auf die Bewegung der Verschlußanordnung (6, 32) aufeinander abgestimmt sind.

4. Schußwaffe nach einem der vorstehenden Ansprüche, dadurch gekennzeichnet, daß der Rahmen, das Gehäuse (12) oder das dagegen abgestützte Teil (64; 64') mindestens teilweise, bevorzugt weitgehend, aus Kunststoff oder faserverstärktem Kunststoff bestehen.

5. Schußwaffe nach Anspruch 2 oder einem der vorstehenden, auf Anspruch 2 rückbezogenen Ansprüche, wobei die Schußwaffe als Faustfeuerwaffe ausgebildet ist und folgende Merkmale aufweist:
a) der Rahmen bzw. das Gehäuse ist als Griffstück (12) mit einem Magazinschacht ausgebildet;
b) die Rücklauf-Bewegungsbahn des Verschlußteiles (6) der Verschlußgruppe ist über dem oberen Ende des Magazinschachtes angeordnet,
c) das Verschlußteil (6) und die mit ihm verriegelbare Laufgruppe (2, 18, 36, 54) legen die Anfangsphase der Rücklaufbewegung gemeinsam und miteinander verriegelt zurück, bis die Rücklaufbewegung der Laufgruppe (2, 18, 36, 54) am hinteren Endanschlag (44, 48) endet; und
d) an dem in der Laufgruppe (2, 18, 36, 54) enthaltenen Lauf (2) ist ein Lauf-Ansatz (18) angeordnet, der in der Anfangsphase der Rücklaufbewegung in einen Lauf-Anschlag (54) eingreift, der seinerseits über die Pufferfeder (66) am Griffstück (12) abgestützt ist.

6. Schußwaffe nach Anspruch 5, dadurch gekennzeichnet, daß
a) der Lauf (2) schwenkbar in der Verschlußgruppe (6, 32) gelagert ist, wobei
a1) der vordere Laufabschnitt vom mündungsseitigen Ende (32) der Verschlußgruppe (6, 32) abgestützt ist und
a2) der hintere Laufabschnitt (8) beim Auflaufen gegen den Lauf-Anschlag (54) absenkbar ist, und
b) der Lauf-Ansatz (18) und der Lauf-Anschlag (54) zueinander komplementäre Elemente einer Kurvensteuerung aufweisen, unter deren Wirkung der Lauf (2) aus seinem Verriegelungseingriff mit dem Verschlußteil (6) herausgeführt und später in diesen wieder eingeführt wird, wobei
b1) der Lauf-Ansatz (18) und der Lauf-Anschlag (54) in beiden Richtungen bewegungsübertragend ineinander eingreifen, solange das Verschlußteil (6) und der Lauf (2) entriegelt sind.

7. Schußwaffe nach Anspruch 6, dadurch gekennzeichnet, daß
a) die Schließfederanordnung (16) eine Schraubenfeder (16) aufweist, die
a1) auf einer unter dem Lauf (2) im wesentlichen zu diesem parallelen Federführungsstange (36) sitzt und a2) sich mit ihrem vorderen Ende auf dem mündungsseitigen Ende (32) der Verschlußgruppe (6) und mit ihrem hinteren Ende am Griffstück (12) abstützt;
b) der Lauf-Anschlag (54) am hinteren Ende der Federführungsstange (36) ausgebildet ist; und
c) die Federführungsstange (36) längsbeweglich gegen die Wirkung der Pufferfeder (66) angeordnet ist.

8. Schußwaffe nach Anspruch 7, dadurch gekennzeichnet, daß die Pufferfeder (66) innerhalb der Schließfeder (16) auf der Federführungsstange (36) sitzt und sich mit ihrem vorderen Ende auf einem Vorsprung (64; 64') der Federführungsstange (36) sowie mit ihrem hinteren Ende gemeinsam mit der Schließfeder (16) am Griffstück (12) abstützt.

9. Schußwaffe nach Anspruch 8, dadurch gekennzeichnet, daß der Vorsprung als Buchse (64; 64') ausgebildet ist, deren vorderes Ende den gegen den Rahmen oder das Gehäuse (12) abgestützten (66) rückwärtigen Endanschlag für das Verschlußteil (6) bildet.

10. Schußwaffe nach Anspruch 9, dadurch gekennzeichnet, daß die Buchse (64) auf der Federführungsstange (36) eine begrenzte Bewegungsstrecke verschieblich derart angeordnet ist, daß sie in ihrer Ruhestellung von der Pufferfeder (66) nach vorne gedrückt wird.

11. Schußwaffe nach Anspruch 10, dadurch gekennzeichnet, daß in der Federführungsstange (36) ein Langloch (60) ausgebildet ist, das von einem quer verlaufenden Stiftbolzen (62) durchsetzt ist, der vorzugsweise beiderseits der Federführungsstange (36) in der Buchse (64) vorzugsweise lösbar verankert ist.

12. Schußwaffe nach Anspruch 9, dadurch gekennzeichnet, daß die Buchse (64') fest mit der Federführungsstange (36) verbunden ist.

## Claims

1. Fire arm having
a) a barrel group (2, 18, 36, 54) which is mounted on or in a frame or housing (12) movable essentially in or counter to the direction of firing between a forward end limit stop (50) and a rearward end limit stop (48),
b) a breech section (6, 32) which is movable - essentially in the same direction as the barrel group (2, 18, 36, 54) - between a forward closed position and a rearward open position, it moving from its closed position against the action of a breech-closing spring arrangement (16) into its open position and at the end of its recoil movement striking against the frame, housing (12) or a member (64; 64') supported against the same, and
c) a buffer spring arrangement (66) which biases the barrel group (2, 18, 36, 54) in the direction of the forward end limit stop (50) and buffers its run against the rearward end limit stop (48),
characterised in that
d) the spring characteristics of the breech-closing spring arrangement (16) and of the buffer spring arrangement (66) are so matched to one another that when the fire arm is fired
- the striking of the breech section (6) against the frame, the housing (12) or the member (64; 64') supported against it and
- the run up of the barrel group (2, 18, 36, 54) against the forward end limit stop (50)
take place simultaneously in such a way that the impetus exercised when the breech section makes impact is reduced by the impetus exercised when the barrel group makes impact.

2. Fire arm according to Claim 1, characterised in that in its closed position the breech section (6, 32) is locked with the barrel group (2, 18, 36, 54).

3. Fire arm according to Claim 1 or 2, the fire arm being constructed as a self-loading weapon and having for this purpose a reloading mechanism driven by the breech section (6, 32), characterised in that the breech-closing spring arrangement (16) and the buffer spring arrangement (66) are matched to one another taking account of the effect of the reloading mechanism on the movement of the breech section (6, 32).

4. Fire arm according to one of the preceding claims, characterised in that the frame, the housing (12) or the member (64; 64') supported against the same consist preferably largely of plastic or fibre-reinforced plastic.

5. Fire arm according to Claim 2 or one of the preceding claims referring back to Claim 2, the fire arm being constructed as a hand-held weapon and having the following characteristics:
a) the frame or the housing is constructed as a grip (12) having a magazine well;
b) the recoil movement path of the breech part (6) of the breech section is arranged above the upper end of the magazine well,
c) the breech part (6) and the barrel group (2, 18, 36, 54) capable of being locked to it make the initial phase of the recoil movement together and are locked to one another until the recoil movement of the barrel group (2, 18, 36, 54) terminates at the rearward end limit stop (44, 48); and
d) arranged on the barrel (2) contained in the barrel group (2, 18, 36, 54) is a barrel attachment piece (18) which in the initial phase of the recoil movement engages in a barrel limit stop (54) which for its part is supported through the buffer spring (66) on the grip (12).

6. Fire arm according to Claim 5, characterised in that
a) the barrel (2) is mounted pivotably in the breech section (6, 32),
a1) the front section of the barrel being supported by the end (32) of the breech section (6, 32) on the muzzle side, and
a2) the rearward section of the barrel (8) being lowerable when running up against the barrel limit stop (54), and
b) the barrel attachment piece (18) and the barrel limit stop (54) have elements of a cam control which are complementary to one another and under the action of which the barrel (2) is guided out of its locking engagement with the breech part (6) and later guided back into the latter,
b1) the barrel attachment piece (18) and the barrel limit stop (54) being engaged with one another transmitting motion in both directions as long as the breech part (6) and the barrel (2) are unlocked.

7. Fire arm according to Claim 6, characterised in that
a) the breech-closing spring arrangement (16) has a coil spring (16) which
a1) is seated on a spring guide pin (36) under the barrel (2) essentially parallel to the latter, and
a2) is supported by its front end on the end (32) of the breech section (6) on the muzzle side and by its rearward end on the grip (12);
b) the barrel limit stop (54) is constructed at the rearward end of the spring guide pin (36); and
c) the spring guide pin (36) is arranged in longitudinally movable manner against the effect of the buffer spring (66).

8. Fire arm according to Claim 7, characterised in that the buffer spring (66) is seated inside the breech-closing spring (16) on the spring guide pin (36) and is supported by its front end on a projecting part (64; 64') of the spring guide pin (36) and by its rearward end jointly with the breech-closing spring (16) on the grip (12).

9. Fire arm according to Claim 8, characterised in that the projecting part is constructed as a bush (64; 64') the front end of which forms the rearward end limit stop for the breech member (6) supported (66) against the frame or the housing (12).

10. Fire arm according to Claim 9, characterised in that the bush (64) is arranged on the spring guide pin (36) to be displaceable by a limited range of movement such that in its rest position it is pushed forward by the buffer spring (66).

11. Fire arm according to Claim 10, characterised in that in the spring guide pin (36) an oblong hole (60) is constructed which is penetrated by a transversely extending stud bolt (62) which is anchored in the bush (64) preferably in releasable manner preferably on both sides of the spring guide pin (36).

12. Fire arm according to Claim 9, characterised in that the bush (64') is rigidly connected to the spring guide pin (36).

## Revendications

1. Arme à feu, comportant :
a) un groupe-canon (2, 18, 36, 54), qui est monté sur ou dans un châssis ou carter (12) de façon à pouvoir se déplacer dans l'essentiel dans le sens de tir ou dans le sens inverse entre une butée limite avant (50) et une butée limite arrière (48).
b) un groupe-culasse (6, 32), qui est déplaçable -dans l'essentiel dans la même direction que le groupe-canon (2, 18, 36, 54) - entre une position avant de fermeture et une position arrière d'ouverture, en se déplaçant à partir de sa position de fermeture, en opposition à l'action d'un système à ressort de fermeture (16), jusque dans sa position d'ouverture et en venant buter, à la fin de son mouvement de recul, contre le châssis, le carter (12), ou bien une partie (64, 64') en appui contre l'un d'eux, et
c) un système à ressort d'amortissement (66) qui soumet le groupe-canon (2, 18, 36, 54) à une précontrainte en direction de la butée limite avant (50) et amortit son mouvement d'entrée en contact avec la butée limite arrière (48),
• arme caractérisée en ce que :
d) les caractéristiques d'élasticité du système à ressort de fermeture (16) et du système à ressort d'amortissement (66) sont mutuellement adaptées de telle sorte que, quand l'arme à feu effectue un tir :
• la butée du groupe-culasse (6) contre le châssis, le carter (12) ou la partie (64, 64') en appui contre l'un d'eux, et
• l'application du groupe-canon (2, 18, 36, 54) contre la butée limite avant (50)
se produisent simultanément de telle sorte l'impulsion exercée lors de la butée du groupe-culasse soit diminuée de l'impulsion exercée lors de la butée du groupe-canon.

2. Arme à feu selon la revendication 1, caractérisée en ce que le groupe-culasse (6, 32) est verrouillé dans sa position de fermeture avec le groupe-canon (2, 18, 36, 54).

3. Arme à feu selon la revendication 1 ou 2, cette arme à feu étant agencée comme une arme à chargement automatique et comportant alors un mécanisme de rechargement actionné par le groupe-culasse (6, 32), arme caractérisée en ce que le système à ressort de fermeture (16) et le système à ressort d'amortissement (66) sont adaptés mutuellement en tenant compte de l'action du mécanisme de rechargement sur le mouvement du groupe-culasse (6, 32).

4. Arme à feu selon l'une des revendications précédentes, caractérisée en ce que le châssis, le carter (12), ou la partie (64, 64') soutenue contre celui-ci sont constitués au moins en partie, et avantageusement en large mesure, d'une matière plastique ou bien d'une matière plastique renforcée par fibres.

5. Arme à feu selon la revendication 2 ou une des revendications précédentes rattachées à la revendication 2, l'arme à feu étant agencée comme une arme de poing et possédant les particularités suivantes :
a) le châssis ou le carter est agencé sous forme d'une poignée (12) comportant un logement de magasin ;
b) la trajectoire de déplacement en recul de la partie-culasse (6) du groupe-culasse est située au-dessus de l'extrémité supérieure du logement de magasin ;
c) la partie-culasse (6) et le groupe-canon (2, 18, 36, 54) verrouillé avec elle effectuent ensemble la phase initiale du mouvement de recul et sont verrouillés l'un avec l'autre, jusqu'à ce que le mouvement de recul du groupe-canon (2, 18, 36, 54) s'arrête sur la butée limite arrière (44, 48); et
d) il est prévu sur le canon (2), incorporé dans le groupe-canon (2, 18, 36, 54), un appendice de canon (18) qui, dans la phase initiale du mouvement de recul, s'engage dans une butée de canon (54), qui est appuyée de l'autre côté sur la poignée (12) par l'intermédiaire du ressort (66).

6. Arme à feu selon la revendication 5, caractérisée en ce que :
a) le canon (2) est monté de façon pivotante dans le groupe-culasse (6, 32) et à cet égard :
a1) la partie avant du canon est soutenue par l'extrémité 32, située côté embouchure, du groupe-culasse (6, 32) et
a2) la partie arrière (8) du canon peut être abaissée lors de l'arrivée contre la butée de canon (54),
b) l'appendice de canon (18) et la butée de canon (54) comportent des éléments mutuellement complémentaires faisant partie d'une commande à cames et sous l'action desquels le canon (2) est écarté de sa condition de verrouillage avec la partie-culasse (6) et est ensuite à nouveau accroché avec celle-ci,
b1) l'appendice de canon (18) et la butée de canon (54) s'accrochent mutuellement l'un avec l'autre dans les deux sens avec transmission de mouvement, aussi longtemps que la partie-culasse (6) et le canon (2) sont déverrouillés.

7. Arme à feu selon la revendication 6, caractérisée en ce que :
a) le système à ressort de fermeture (16) comporte un ressort hélicoïdal (16),
a1) qui est monté sur une tige (36) de guidage de ressort, située en dessous du canon (2) et orientée sensiblement parallèlement à celui-ci et
a2) qui s'appuie par son extrémité avant contre l'extrémité (32), située côté bouche, du groupe-culasse (6), et par son extrémité arrière contre la poignée (12);
b) la butée de canon (54) est formée à l'extrémité arrière de la tige (36) de guidage de ressort; et
c) la tige (36) de guidage de ressort est disposée de façon à pouvoir se déplacer longitudinalement en opposition à l'action du ressort d'amortissement (66).

8. Arme à feu selon la revendication 7, caractérisée en ce que le ressort d'amortissement (66) est monté, à l'intérieur du ressort de fermeture (16), sur la tige (36) de guidage de ressort et vient s'appuyer par son extrémité avant contre une saillie (64 ; 64') de la tige (36) de guidage de ressort, et par son extrémité arrière, et en même temps que le ressort de fermeture (16), contre la poignée (12).

9. Arme à feu selon la revendication 8, caractérisée en ce que la saillie est agencée sous forme d'un manchon (64 ; 64') dont l'extrémité avant constitue la butée extrême arrière de la partie-culasse (6), cette butée étant appuyée (66) contre le châssis ou contre le carter (12).

10. Arme à feu selon la revendication 9, caractérisée en ce que le manchon (64) est disposé sur la tige (36) de guidage de ressort de façon à pouvoir se déplacer sur une distance limitée de telle sorte que, dans sa position de repos, il soit poussé vers l'avant par le ressort d'amortissement (66).

11. Arme à feu selon la revendication 10, caractérisée en ce que dans la tige (36) de guidage de ressort est formé un trou oblong (60), qui est traversé par un goujon (62) orienté transversalement et produisant, judicieusement des deux côtés, un accrochage, avantageusement séparable, de la tige de guidage de ressort (36) dans le manchon (64).

12. Arme à feu selon la revendication 9, caractérisée en ce que le manchon (64') est relié rigidement à la tige (36) de guidage de ressort.
